# EUROPÄISCHE PATENTSCHRIFT

(11) **EP 0 079 435 B1**
(45) Veröffentlichungstag und Bekanntmachung des Hinweises auf die Patenterteilung: **19.03.1986**
(21) Anmeldenummer: 82107960.5
(22) Anmeldetag: 30.08.1982
(51) Int. Cl.: F04D 29/40, F01D 9/02, F01D 9/00

(54) **Spiralgehäuse für Strömungsmaschinen und ihre Herstellung**
Volute casing for a turbo machine and method of producing the same
Carter de volute pour turbomachine et son procédé de fabrication

(30) Priorität: 16.11.1981 DE 3145409
(43) Veröffentlichungstag der Anmeldung: 25.05.1983
(73) Patentinhaber: Philipp Hilge GmbH, 55294 Bodenheim (DE)
(72) Erfinder: Nagel, Walter, D-6500 Mainz (DE)
(74) Vertreter: Weber, Dieter, Dr.

## Beschreibung

Die Erfindung betrifft Spiralgehäuse für Strömungsmaschinen wie Kreiselpumpen, Turboverdichter, Axialverdichter, Turbinen udgl sowie ihre Herstellung.

Das Spiralgehäuse von Strömungsmaschinen dient der Zuführung oder der Abführung des Fördermittels bzw des Antriebsmediums und je nach der Art der Vorrichtung und ihrer Anordnung zugleich der Umsetzung der Strömungsgeschwindigkeit des fluiden Mediums in Druck oder umgekehrt.

Bei Vernachlässigung der Reibung liegt im Spiralgehäuse von Strömungsmaschinen eine Strömung mit konstantem Drall vor (Drallsatz); die Außenkontur des Spiralgehäuses folgt daher bei einem parallelwandigen Gehäuse einer logarithmischen Spirale. Bei der Herstellung solcher Gehause muß die vorgeschriebene Kontur möglichst genau realisiert werden.

Bei Turbinen und Pumpen, insbesondere Kreiselpumpen, ist es allgemein üblich, das Gehäuse aus Guß herzustellen. Die hierzu erforderlichen Modelleinrichtungen sind aufgrund der hohen Genauigkeitsanforderungen hinsichtlich der Spiralkontur teuer und aufwendig.

Für bestimmte Förderprobleme müssen ferner Pumpengehäuse mit möglichst porenarmer Oberfläche verwendet werden. Bei Herstellung aus Gußmaterial müßte entsprechend die gesamte mit dem zu fördernden Produkt in Berührung kommende Oberfläche poliert werden, was außerordentlich kostenaufwendig ist.

Aus diesem Grund wurden bereits Spiralgehäuse im Tiefziehverfahren aus Blech hergestellt. Die Ausbildung der Spiralform bereitet jedoch auch hier besondere Probleme und erfordert aufwendige Werkzeuge.

Der Erfindung liegt entsprechend die Aufgabe zugrunde, ein Spiralgehäuse für Strömungsmaschinen und insbesondere Kreiselpumpen, das wenig von der vorgegebenen, berechneten Kontur abweicht, eine porenarme Oberfläche aufweist und preiswert zu fertigen ist, sowie ein entsprechendes Herstellungsverfahren anzugeben.

Die Aufgabe wird anspruchsgemäß gelöst.

Die erfindungsgemäßen Spiralgehäuse bestehen aus zwei in der Draufsicht halbkreisförmigen Gehäusehälften mit unterschiedlichem Radius, die längs ihres Durchmessers so gegenseitig versetzt miteinander verbunden sind, daß sie an einem Ende des gemeinsamen Durchmessers eine gemeinsame Tangente besitzen. Auf diese Weise ergibt sich ein angenähert spiralförmiger Innenraum. Der am anderen Ende des gemeinsamen Durchmessers vorliegende Versatz dient zum Anschluß des entsprechenden Druckstutzens.

Die erfindungsgemäßen Spiralgehäuse bestehen vorzugsweise aus einem Walzmaterial, insbesondere Walzblech, da diese Materialien eine porenarme Oberfläche aufweisen und zugleich billig und leicht zu verarbeiten sind. Alternativ dazu kann das erfindungsgemäße Spiralgehäuse auch aus einem geeigneten Kunststoffmaterial bestehen, das sich an der Trennfuge kleben oder schweißen läßt.

Die erfindungsgemäße Spiralgehäuse, die vorzugsweise aus Walzblech bestehen, sind ferner günstigerweise an der Trennfuge der beiden Gehäusehälften durch Verschweißen miteinander verbunden.

Die Zeichnung erläutert die Erfindung, es zeigen:
Fig. 1: eine Draufsicht auf ein erfindungsgemäßes Spiralgehäuse
   und
Fig. 2: eine perspektivische Ansicht der beiden Hälften eines erfindungsgemäßen Spiralgehäuses.

Das in Fig. dargestellte Spiralgehäuse besteht aus zvei etwa halbkreisförmigen Gehäusehälften 1 und 2 mit unterschiedlichem Radius, die längs ihres Durchmessers D so unter gegenseitiger Versetzung miteinander verbunden sind, daß sie an einem Ende E des gemeinsamen Durchmesser D eine gemeinsame Tangente T besitzen.

In Fig. 2 sind die beiden Gehäusehälften 1 und 2 getrennt voneinander dargestellt, wobei der Rand angedeutet ist. Die gestrichelten Linien entsprechen der relativen Positionierung, in der die beiden Hälften im fertigen Spiralgehäuse miteinander verbunden sind.

Der besondere Vorteil des erfindungsgemäßen Verfahrens besteht darin, daß billige, leicht zugängliche Materialien mit günstigen Eigenschaften, insbesondere porenarmer Oberfläche, verwendet werden können und die Herstellung ohne spezielle Vorrichtungen in einfacher Weise möglich ist.

Die erfindungsgemäßen Spiralgehäuse müssen nicht zwingend aus den zwei Gehäusehälften zusammengesetzt werden; alternativ können die Spiralgehäuse aus geeigneten Materialien auch einstückig gefertigt werden, beispielsweise unter Verwendung von Kunststoffen.

Die erfindungsgemäßen Spiralgehäuse eignen sich grundsätzlich für sämtliche Arten von Strömungsmaschinen und insbesondere für Kreiselpumpen.

## Patentansprüche

1. Spiralgehäuse für Strömungsmaschinen,
dadurch gekennzeichnet,
daß es aus zwei in der Draufsicht halbkreisförmigen Gehäusehälften (1, 2) mit unterschiedlichem Radius besteht, die längs ihres Durchmessers so gegenseitig versetzt miteinander verbunden sind, daß sie an einem Ende (E) des gemeinsamen Durchmessers (D) eine gemeinsame Tangente (T) besitzen.

2. Spiralgehäuse nach Anspruch 1, dadurch gekennzeichnet, daß es aus Walzmaterial besteht.

3. Spiralgehäuse nach Anspruch 1 oder 2, dadurch gekennzeichnet, daß es aus Walzblech besteht.

4. Spiralgehäuse nach Anspruch 1, dadurch gekennzeichnet, daß es aus Kunststoff besteht.

5. Spiralgehäuse nach einem der Ansprüche 1 bis 4, dadurch gekennzeichnet, daß die beiden Gehäusehälften (1, 2) an der Trennfuge verschweißt sind.

6. Verfahren zur Herstellung der Spiralgehäuse nach einem der Ansprüche 1 bis 5, dadurch gekennzeichnet, daß zwei in der Draufsicht etwa halbkieisförmige Gehäusehälften mit unterschiedlichem Radius längs ihres Durchmessers so gegenseitig versetzt miteinander verbunden werden, daß sie am einen Ende des gemeinsamen Durchmessers eine gemeinsame Tangente besitzen.

7. Verfahren nach Anspruch 6, dadurch gekennzeichnet, daß Gehäusehälften aus Walzmaterial verwendet werden.

8. Verfahren nach Anspruch 6 oder 7, dadurch gekennzeichnet, daß Gehäusehälften aus Walzblech verwendet werden.

9. Verfahren nach Anspruch 6, dadurch gekennzeichnet, daß Gehäusehälften aus Kunststoff verwendet werden.

10. Verfahren nach einem der AnsPrYche 6 bis 9 dadurch gekennzeichnet, daß die Gehäusehälften verschweißt werden.

11. Verwendung der Spiralgehäuse nach einem der Ansprüche 1 bis 5 für Kieiselpumpen.

## Claims

1. A volute casing for fluid flow machines characterised in that it comprises two casing halves (1, 2) which are semicircular in plan view, with different radii, which are connected together in a position of being displaced relative to each other along their diameter in such a way that at one end (E) of the common diameter (D) they have a common tangent (T).

2. A volute casing according to claim 1 characterised in that it comprises rolled material.

3. A volute casing according to claim 1 or claim 2 characterised in that it comprises rolled sheet metal.

4. A volute casing according to claim 1 characterised in that it comprises plastics.

5. A volute casing according to one of claims 1 to 4 characterised in that the two housing halves (1, 2) are welded at the plane of separation.

6. A method of producing the volute casing according to one of claims 1 to 5 characterised in that two casing halves which are substantially semicircular in plan view, with different radii, are connected together along their diameter in mutually displaced positions such that at one end of the common diameter they have a common tangent.

7. A method according to claim 6 characterised in that casing halves of rolled material are used.

8. A method according to claim 6 or claim 7 characterised in that casing halves of rolled sheet metal are used.

9. A method according to claim 6 characterised in that casing halves of plastics are used.

10.A method according to one of claims 6 to 9 characterised in that the casing halves are welded.

11.Use of the volute casing according to one of claims 1 to 5 for centrifugal pumps.

## Revendications

1. Carter de volute pour turbe-machine, caractérisé en ce qu' il est constitué de deux demi-carters (1, 2) en forme de demi-cercle en vue de dessus, et ayant des rayons différents, et qui sont, le long de leur diamètre, décalés l'un par rapport à l'autre de façon à présenter à une extrémité (E) du diamètre commun (D) une tangente commun (T).

2. Carter de volute selon la revendication 1, caractérisé en ce qu'il est constitué à partir l'un matériau laminé.

3. Carter de volute selon la revendication 1 ou 2, caractérisé en ce qu'il est constitué à partir d'une tôle laminée.

4. Carter de volute selon la revendication 1, caractérisé en ce qu'il est constitué à partir de matière synthétique.

5. Carter de volute selon l'une des revendications 1 à 4, caractérisé en ce que les deux demi-carters (1, 2) sont soudés sur léur ligne de joint.

6. Procédé pour la fabrication d'un carter de volute selon l'une des revendications 1 à 5, caractérisé en ce que l'on réunit, décalés l'un par rapport à l'autre le long de leur diamètre, deux demi-carters en forme de demicercle, en vue de dessus, et ayant des rayons différents de sorte qu'ils présentent à une extrémité du diamètre commun une tangente commune.

7. Procédé selon la revendication 6, caractérisé en ce que l'on utilise des demi-carters en matériau laminé.

8. Procédé selon la revendication 6 ou 7, caractérisé en ce que l'on utilise des demi-carters en tôle laminée.

9. Procédé selon la revendication 6, caractérisé en ce que l'on utilise des demi-carters en matière synthétique.

10. Procédé selon l'une des revendications 6 à 9, caractérisé en ce que l'on soude les deux demi-carters.

11. Utilisation du carter de volute selon l'une des revendications 1 à 5, pour des pompes centrifuges.
